# EUROPÄISCHE PATENTSCHRIFT

(11) **EP 1 234 796 B1**
(45) Veröffentlichungstag und Bekanntmachung des Hinweises auf die Patenterteilung: **03.11.2004**
(21) Anmeldenummer: 01810200.4
(22) Anmeldetag: 27.02.2001
(51) Int. Cl.: B66B 7/06

(54) **Anordnung für Gewichtsausgleichselemente**
Arrangement for compensating cable
Arrangement pour cable de compensation

(43) Veröffentlichungstag der Anmeldung: 28.08.2002
(73) Patentinhaber: Brugg Drahtseil AG, CH-5242 Birr (CH)
(72) Erfinder: Huber, Hans M., 5103 Moeriken (CH)
(74) Vertreter: Luchs, Willi

(56) Entgegenhaltungen:
- EP-A- 0 385 255
- EP-A- 0 653 372
- FR-A- 2 735 272
- US-A- 4 269 380
- US-A- 4 716 989

## Beschreibung

Die Erfindung betrifft eine Aufzugsanlage gemäss dem Oberbegriff des Anspruches 1.

Es sind seit langem Aufzugsanlagen als Personen- oder Lastenaufzüge im Betrieb, bei denen der Aufzug und sein Gegengewicht so angeordnet sind, dass sie miteinander sowohl durch das Aufzugsseil als auch durch das Gewichtsausgleichselement verbunden sind. Da Aufzug und Gegengewicht in parallelen Bahnen laufen, ist es ber diesen Anlagen dieser Art erforderlich, sowohl für das Tragseil als auch für das Gewichtsausgleichselement Umlenkrollen vorzusehen. Die Notwendigkeit, das Gewichtsausgleichselement mittels Umlenkrollen oder bei kleineren Anlagen mit freihängender Ausbildung umzulenken, erfordert einen beträchtlichen Platzbedarf sowie eine entsprechend aufwendige und wartungsintensive Konstruktion. Es ist ebenfalls von Nachteil, dass im Gewichtsausgleichselement Vibrationen entstehen können, da man das Seil nicht zu stark spannen darf und es andererseits praktisch keiner Last ausgesetzt ist.

Im Anlagenbereich, der vom Gewichtsausgleichselement beansprucht wird, befindet sich zudem das als Versorgungs- und /oder Funktionssteuerungskabel dienende Aufzugskabel für den Aufzug, das, seiner Aufgabe entsprechend, von der Peripherie des Aufzugsschachtes zur Aufzugskabine hin geführt ist. Dementsprechend muss die Anordnung des Aufzugskabels räumlich mit der des Gewichtsausgleichselements abgestimmt sein. Ausserdem sind dem Aufbau des Aufzugskabels, insbesondere hinsichtlich seiner Datenübertragungskapazität, Grenzen gesetzt. Eine Aufzugsanlage der vorstehend erwähnten Art ist beispielsweise in der EP-A-0 385 255 offenbart.

Bei einer gattungsbildenden Aufzugsanlage nach der EP-A-0 653 372 sind sowohl der Aufzug als auch das Gegengewicht mit einem eigenen Gewichtsausgleichelement versehen, welches jeweils als ein Hängeseil ausgebildet ist, dessen ein Ende am Aufzug bzw. am Gegengewicht und dessen anderes Ende an einer Schachtwand des Gebäudes befestigt ist. Bei dieser Aufzugsanlage sind keine Umlenkrollen für das Gewichtsausgleichselement erforderlich. Zudem ist in der EP-A-0 653 372 die Möglichkeit erwähnt, den Aufzugkabel mit dem Gewichtsausgleichselement des Aufzuges zu kombinieren, indem die Armatur des Aufzugkabels mit eine Kette bildenden Stahlbällen versehen wird.

Der Erfindung liegt die Aufgabe zugrunde, eine platzsparende und konstruktiv einfache Aufzugsanlage der eingangs genannten Art zu schaffen, deren Übertragungskapazität funktionswichtiger Überwachungs- und/oder Steuerungsdaten und/oder Versorgungskapazität noch weiter gesteigert werden kann, und die einen einwandfreien Betrieb ermöglicht.

Diese Aufgabe wird erfindungsgemäss durch eine Aufzugsanlage mit den Merkmalen des Anspruches 1 gelöst.

Dadurch, dass sowohl das Gewichtsausgleichsselement des Aufzuges als auch das Gewichtsausgleichsselement des Gegengewichtes mit je einem Aufzugkabel kombiniert und zu einem einzigen Gebilde zusammengefasst werden, kann bei einer einfachen und platzsparenden Konstruktion die Datenübertragungskapazität und loder Versorgungskapazität optimal gesteigert werden. Die Gewichtsausgleichsselemente sind weniger vibrationsanfällig und können zudem von je einem gleitend aufgehängten Spanngewicht im richtigen Mass gespannt gehalten werden.

Die mit den Aufzugskabeln kombinierierten Gewichtsausgleichselemente sind bei der erfindungsgemässen Aufzugsanlage zweckmässigerweise so ausgebildet, dass sie querschnittsmässig jeweils aus mehreren miteinander lösbar koppelbaren Elementen zusammensetzt sind, von denen jeweils mindesten eines mit einer Anzahl Einzelleitungen des jeweiligen Aufzugskabels versehen ist. Auf diese Weise ist es im Bedarfsfall möglich, den Gewichtsausgleich und/oder die Versorgungs- und Datenübertragungskapazität des jeweiligen Aufzugskabels zu verändern. Mit Einzelleitungen versehene, miteinander koppelbare Elemente sind an sich aus der FR-A- 2 753 272 bekannt.

Nachfolgend wird die Erfindung anhand zweier Ausführungsbeispiele unter Bezugnahme auf die Zeichnung näher erläutert. Es zeigen:
- Fig.1: eine Aufzugsanlage in der mittleren Fahrtstellung, schematisch dargestellt,
- Fig.2: die Aufzugsanlage aus Fig. 1, in der obersten Fahrtstellung des Aufzuges dargestellt,
- Fig.3: die Aufzugsanlage aus Fig. 1, in der untersten Fahrtstellung des Aufzuges dargestellt,
- Fig.4: eine Ausführungsform der Aufzugsanlage nach den erfindungemässe Fig.1 bis Fig.3, in der mittleren Fahrtstellung und ebenfalls schematisch dargestellt,
- Fig.5: ein Element des erfindungsgemässen Gewichtsausgleichselementes mit kombiniertem Aufzugskabel für den Aufzug nach den Fig.1 bis Fig.3 bzw. Fig.4, im Querschnitt und schematisch dargestellt, sowie
- Fig.6: zwei miteinander gekoppelte Elemente des erfindungsgemässen Gewichtsausgleichselements mit integriertem Aufzugskabel nach Fig. 5, verkleinert dargestellt.

Die Aufzugsanlage nach den Fig.1 bis Fig.3 weist einen Aufzug 1 und ein Gegengewicht 2 auf, die in einer Tragkonstruktion 3 in parallelen Bahnen laufen und miteinander durch ein oder insbesondere mehrere den Aufzug 1 antreibende Tragseile 4 verbunden sind.

Im oberen Bereich der Tragkonstruktion 3 sind eine Treibscheibe 6 und eine Umlenkrolle 5 für das Tragseil 4 angeordnet. Es könnte jedoch auch nur eine Treibscheibe ohne Umlenkrolle vorgesehen sein.

Der Aufzug 1 und das Gegengewicht 2 sind mit je einem eigenen Gewichtsausgleichselement 7 bzw. 8 versehen, durch welche eine Stabilisierung des Aufzuges 1 bzw. des Gegengewichtes 2 bewirkt wird.

Die Gewichtsausgleichselemente 7 und 8 sind als Hängeseile ausgebildet. Deren eines Ende 9 bzw. 10 ist mittig am Boden 11 des Aufzuges 1 bzw. am Boden 12 des Gegengewichtes 2 befestigt. Deren anderes Ende 13 bzw. 14 ist an der Tragkonstruktion 3 in Höhe der halben Fahrstrecke 15 des Aufzuges 1 bzw. des Gegengewichtes 2 befestigt.

Die Aufzugsanlage weist ferner ein mit Versorgungs- und/oder Funktionssteuerungsleitungen für den Aufzug 1 versehenes Aufzugskabel 16 auf, das beispielsweise zur Stromversorgung des Aufzuges oder des Antriebes, aber auch zur Datenübertragung für die Funktionssteuerung und Funktionsüberwachung der Aufzugsanlage dient.

Das Aufzugskabel 16 ist mit dem Gewichtsausgleichselement 7, 8 des Aufzuges kombiniert bzw. das eine im andern integriert. Damit entsteht ein Gebilde mit dem erforderlichen Eigengewicht bzw. Ausgleichsgewicht und mit einem verhältnismässig grossem Gesamtquerschnitt, welches die Unterbringung einer grösseren Anzahl Versorgungs- und/oder Funktionssteuerungsleitungen im Aufzugskabel 16 möglich macht. Zudem ist durch sein Gesamtgewicht der Ausgleich des Gewichtes des Aufzugsystemes gewährleistet.

Die Aufzugsanlage nach Fig. 4 unterscheidet sich von der Anlage nach den Figuren 1 bis 3 dadurch, dass die Gewichtsausgleichselemente 7', 8' mit den mit ihnen kombinierten Aufzugskabeln 16', 26' mit je einem darauf gleitend aufgehängten Spanngewicht 17 bzw. 18 versehen sind, mit Hilfe derer man den Gewichtsausgleichselementen 7' und 8' die für einen einwandfreien Betrieb erforderliche Spannung verleihen kann. Gleich ausgebildete Teile der Anlage haben der Einfachheit halber die gleichen Bezugszahlen wie in den Figuren 1 bis 3 mit einem zusätzlichen Strich. Beim Gegengewicht 2' ist nicht nur ein Gewichtsausgleichselement 8', sondern zusätzlich ein mit diesem kombiniertes Aufzugskabel 26' angeschlossen, mittels welchem zum Beispiel eine Leitungsverbindung zu einem nicht näher gezeigten Antrieb des Aufzuges hergestellt wird.

Das Gewichtsausgleichselement 7, 8 mit integriertem Aufzugskabel 16 des Aufzuges nach den Figuren 1 bis 3 bzw. 4 setzt sich aus Elementen zusammen, die in den Fig.5 und Fig.6 dargestellt sind. Wie in diesen Figuren ersichtlich ist, sind die Elemente 19, 20 querschnittsmässig aneinander beispielsweise mit einer Nut- und Federverbindung 21a, 21b koppelbar. Das Element 19 weist eine Anzahl Einzelleitungen 22 des Aufzugskabels 16 auf, die als Versorgungs- und Datenübertragungsleitungen arbeiten. Das Element 20 hingegen, welches mit Gewichten Seilen, Stahlschrott oder ähnlichem bestückt ist, ist nicht mit derartigen Leitungen versehen. Es ist aber ohne weiteres im Rahmen der Erfindung möglich, auch dort weitere Einzelleitungen des Aufzugskabels vorzusehen. Ein Element kann auch Kabel und Leitungen und darüberhinaus ein Gewicht enthalten. Diese strangförmigen Elemente könnten aber auch losgelöst nebeneinander, gegebenenfalls beabstandet zueinander, angeordnet sein.

Die Erfindung ist mit den oben erläuterten Ausführungsbeispielen ausreichend dargetan. Sie könnte jedoch noch in anderen Varianten veranschaulicht sein. So könnten zum Beispiel die Elemente 19, 20 vorteilhaft mit ihren kürzeren Seiten aneinandergelegt sein und von Fixiermitteln aneinander befestigt sein.

Die einen länglichen, zum Beispiel rechteckigen Querschnitt aufweisenden Elemente oder Stränge sind mit ihren im Querschnitt gesehen länglichen Seiten an der Tragkonstruktion bzw. an der Schachtwand befestigt, so dass sie um diese länglichen Seiten gebogen werden.

## Patentansprüche

1. Aufzugsanlage, mit einem oder mehreren den Aufzug (1') antreibenden und ihn mit einem Gegengewicht (2') verbindenden Tragseilen (4'), mit je einem den Aufzug (1') und das Gegengewicht (2') ausgleichenden Gewichtsausgleichselement (7', 8'), welches jeweils als ein Hängeseil ausgebildet ist, dessen ein Ende (9' bzw. 10') am Aufzug (1) bzw. am Gegengewicht (2') und dessen anderes Ende (13' bzw. 14') an einer Tragkonstruktion (3') der Aufzugsanlage oder an einer Schachtwand des Gebäudes befestigt ist, sowie mit einem mit dem Gewichtsausgleichselement (7') des Aufzuges (1) kombinierten, mit Versorgungsund/oder Funktionssteuerungsleitungen für den Aufzug versehenen Aufzugskabel (16'), **dadurch gekennzeichnet, dass**
ein weiterer Aufzugskabel (26') mit dem Gewichtsausgleichselement (8') des Gegengewichtes (2') kombiniert ist, wobei die beiden Gewichtsausgleichselemente (7', 8') mit je einem darauf gleitend aufgehängten Spanngewicht (17, 18) belastet sind.

2. Aufzugsanlage nach Anspruch 1, **dadurch gekennzeichnet, dass** die Gewichtsausgleichselemente (7', 8') des Aufzuges (1') und des Gegengewichtes (2') querschnittsmässig jeweils aus mehreren miteinander koppelbaren Elementen (19, 20) zusammengesetzt sind, von denen jeweils mindestens eines mit einer Anzahl Einzelleitungen (22) des jeweiligen Aufzugskabels (16', 26') versehen ist.

3. Aufzugsanlage nach Anspruch 2, **dadurch gekennzeichnet, dass** die Elemente (19, 20) mittels einer Nut-Federverbindung (21a, 21b) aneinander koppelbar sind.

4. Aufzugsanlage nach Anspruch 3, **dadurch gekennzeichnet, dass** die Elemente (19, 20) einen länglichen Querschnitt aufweisen und mit ihren im Querschnitt gesehen länglichen Seiten an der Tragkonstruktion (3') bzw. an der Schachtwand befestigt sind, so dass sie um diese länglichen Seiten gebogen werden.

5. Aufzugsanlage nach Anspruch 2, **dadurch gekennzeichnet, dass** die Elemente losgelöst nebeneinander angeordnet sind.

## Claims

1. Lift gear, with one or several main cables (4'), operating the lift (1') and connecting the same to a counterweight (2'), with weight compensating elements (7', 8') for stabilising one the lift (1') and one the counterweight (2'), which each take the form of a hanging cable, one end (9' i.e. 10') of which is fixedly connected to the lift (1), i.e. to the counterweight (2), and the other end (13' i.e. 14') to the load-bearing construction (3') of the lift gear or a shaft wall of the building, as well as at least one lift cable (16') provided for the power supply and/or function control lines for the lift is combined with the weight compensating element (7') of the lift (1), **characterised in that**
a further lift cable (26') is combined with the weight compensating element (8') of the counterweight (2'), whereby the both weight compensating elements (7', 8') are each equipped with a slidingly affixed and suspended tensioning weight (17, 18).

2. Lift gear according to claim 1, **characterised in that** the cross-section of the weight compensating elements (7', 8') of the lift gear (1') and of the counterweights (2') incorporates several elements (19, 20) that can be coupled to one another, of which at least one is equipped with a multitude of individual lines (22) of each of the lift cable (16', 26').

3. Lift gear according to Claim 2, **characterised in that** the elements (19, 20) can be coupled with one another with the aid of a groove/spring connection (21 a, 21 b).

4. Lift gear according to Claim 3, **characterised in that** the elements (19, 20) incorporate an elongated cross-section can further be fixedly connected to the load-bearing construction (3') i.e. the shaft wall with their elongated cross-sectional sides, so that they can be curved around the axis of these said elongated sides.

5. Lift gear according to Claim 2, **characterised in that** the elements are loosely positioned adjacent to one another.

## Revendications

1. Installation d'ascenseur, comprenant un ou plusieurs câbles (4') porteurs entraînant l'ascenseur (1') et le reliant à un contrepoids (2'), comprenant respectivement un élément (7', 8') de compensation de poids compensant l'ascenseur (1') et le contrepoids (2'), qui est constitué respectivement sous la forme d'un câble suspendu dont l'une des extrémités (9' ou 10') est fixée à l'ascenseur (1') ou au contrepoids (2') et dont l'autre extrémité (13' ou 14') est fixée à une construction (3') support de l'installation de l'ascenseur ou à une paroi du puits du bâtiment, ainsi qu'un câble (16') d'ascenseur combiné à l'élément (7') de compensation de poids de l'ascenseur (1) et muni de lignes d'alimentation / ou de commande de fonctionnement pour l'ascenseur,
**caractérisé en ce que**
un autre câble (26') d'ascenseur est combiné à l'élément (8') de compensation de poids du contrepoids (2'), les deux éléments (7', 8') de compensation de poids étant chargés par respectivement un poids (17, 18) tendeur, qui y est accroché avec possibilité de glisser.

2. Installation d'ascenseur suivant la revendication 1, **caractérisé en ce que** les éléments (7', 8') de compensation de poids de l'ascenseur (1') et du contrepoids (2') sont composés, du point de vue de la section transversale, respectivement de plusieurs éléments (19, 20) pouvant être couplés entre eux, parmi lesquels respectivement l'un au moins est muni d'un certain nombre de lignes (22) du câble (16', 26') respectif d'ascenseur.

3. Installation d'ascenseur suivant la revendication 2, **caractérisé en ce que** les éléments (19, 20) peuvent être couplés l'un à l'autre au moyen d'une liaison (21 a, 21 b) par tenon et mortaise.

4. Installation d'ascenseur suivant la revendication 3, **caractérisé en ce que** les éléments (19, 20) ont une section transversale oblongue et sont fixés par leur grand côté, vu en section transversale, à la construction (3') support ou à la paroi du puit de sorte qu'ils sont courbés autour de ces grands côtés.

5. Installation d'ascenseur suivant la revendication 2, **caractérisé en ce que** les éléments sont disposés les uns à côté des autres de manière séparée.
